# EUROPÄISCHE PATENTSCHRIFT

(11) **EP 1 171 659 B1**
(45) Veröffentlichungstag und Bekanntmachung des Hinweises auf die Patenterteilung: **12.11.2003**
(21) Anmeldenummer: 00910856.4
(22) Anmeldetag: 17.03.2000
(51) Int. Cl.: D04B 21/18, D04B 21/14

(54) **TEXTILE GITTERSTRUKTUR, INSBESONDERE GEOGITTER**
TEXTILE MESH STRUCTURE, IN PARTICULAR, A GEOTEXTILE
STRUCTURE TRAME TEXTILE NOTAMMENT TRAME DE GEOTEXTILE

(30) Priorität: 08.04.1999 DE 19915722
(43) Veröffentlichungstag der Anmeldung: 16.01.2002
(73) Patentinhaber: Huesker Synthetic GmbH, 48712 Gescher (DE)
(72) Erfinder: VON FRANSECKY, Ulrich, D-46395 Bocholt (DE)
(74) Vertreter: Freischem, Stephan, Dipl.-Ing.
(86) Internationale Anmeldenummer: EP0002395
(87) Internationale Veröffentlichungsnummer: WO00061850

(56) Entgegenhaltungen:
- WO-A-96/35833
- DE-A- 19 530 541
- DE-A- 19 652 584
- DE-C- 19 816 440
- FR-A- 2 076 016
- US-A- 4 306 429
- US-A- 4 472 086
- US-A- 5 244 693
- US-A- 5 795 835

## Beschreibung

Die Erfindung bezieht sich auf eine textile Gitterstruktur, insbesondere Geogitter, mit geradlinig verlaufenden Kettfäden und im wesentlichen rechtwinklig zu den Kettfäden geradlinig verlaufenden Schußfäden, die mit den Kettfäden mittels Fixierungsfäden verbunden sind, die durch Kettwirken aufgebracht sind und deren Maschen die Kettfäden in ganzer Länge und die Schußfäden im Bereich der Kreuzungen umschlingen, wobei die Kettfäden und die Schußfäden einzeln oder in Gruppen in größeren, die lichten Weiten des Gitters ergebenden Abständen angeordnet sind.

Textile Gitterstrukturen dieser Art sind bekannt aus den US-Patenten 4,472,086 und 4,540,311. Die geradlinig verlaufenden und lastaufnehmenden Kettfäden und Schußfäden des Gitters bestehen vorzugsweise aus hochmodulen Polyestergarnen oder anderen hochfesten Filamentgarnen, z.B. aus Polyamid. Der aufgewirkte Fixierfaden, der die Kettfäden mit den Schußfäden in Form von Kettmaschen oder Trikotmaschen verbindet, ist in seiner Fadenstärke erheblich schwächer als die Kettfäden und die Schußfäden.

Erforderlichenfalls wird diese Gitterstruktur nach ihrer Herstellung mit einem Weichkunststoff, zum Beispiel PVC, mit einer Bitumenemulsion oder mit Latex ummantelt.

Der Erfindung liegt die Aufgabe zugrunde, eine bessere Verbindung von Kettfäden und Schußfäden zu erreichen, ohne zusätzliche Fixierungsfäden oder stärkere Fixierungsfäden zu benötigen.

Diese Aufgabe wird erfindungsgemäß dadurch gelöst, daß in den Bereichen, in denen die Schußfäden die Kettfäden kreuzen, die Längen der Maschen der Fixierungsfäden deutlich kürzer sind als in den dazwischen liegenden Bereichen.

Vorteilhafterweise ist die Länge der Maschen der Fixierungsfäden in den Bereichen, in denen die Schußfäden die Kettfäden kreuzen, um mindestens 30 % kürzer als die Länge der Maschen zwischen den Kreuzungsbereichen. Durch diese Maßnahme wird eine erhebliche Ersparnis an Fixierungsfäden bzw. Fixierungsgarn erreicht, ohne daß Einbußen an der Festigkeit der Gitterstruktur zu befürchten sind. Ferner wird auch die Herstellungsgeschwindigkeit dieser textilen Gitterstrukturen vergrößert.

Weitere Merkmale der Erfindung ergeben sich aus den Patentansprüchen.

In der folgenden Beschreibung wird ein Ausführungsbeispiel der Erfindung unter Bezugnahme auf die Zeichnungen näher erläutert. Die Zeichnungen zeigen in
- Fig. 1: eine schematisierte Zeichnung der textilen Gitterstruktur nach der Erfindung;
- Fig. 2: eine vergrößerte Ansicht eines Rapports der Gitterstruktur von einer Seite und
- Fig. 3: eine vergrößerte Ansicht eines Rapportes der Gitterstruktur von der anderen Seite.

Die textile Gitterstruktur nach Fig. 1 setzt sich zusammen aus geradlinig verlaufenden Kettfäden 1 und rechtwinklig zu den Kettfäden 1 verlaufenden Schußfäden 2. Jeweils drei Kettfäden 1 sind zu je einer Kettfadengruppe 9 zusammengefaßt. Ferner sind jeweils zwei Schußfäden 2 zu einer Schußfadengruppe 11 zusammengefaßt. Die Schußfäden 2 sind mit den Kettfäden 1 mittels aufgewirkter Fixierungsfäden 3 verbunden. Die Maschen der Fixierungsfäden 3 verlaufen im Zickzack über die Kettfäden 1. Die Kettfadengruppen 9 und die Schußfadengruppen 11 sind in größeren, die lichten Weiten 5 des Gitters 6 ergebenden Abständen angeordnet.

Erfindungsgemäß sind in den Bereichen 4, in denen die Schußfäden 2 die Kettfäden 1 kreuzen, die Längen 8' der Maschen 7' der Fixierunssfäden 3 deutlich kürzer als in den dazwischen liegenden Bereichen der Gitterstruktur.

Wie insbesondere die Figuren 2 und 3 zeigen, sind die Längen 8' der Maschen 7' bzw. der Fadenschleifen der Fixierungsfäden 3 in den Bereichen 4, in denen die Schußfäden 2 die Kettfäden 1 kreuzen, um mindestens 30 %, vorzugsweise 50 %, kürzer als die Längen 8 der Maschen 7 zwischen den Kreuzunssbereichen 4. In den Kreuzungsbereichen 4 kann jedem Schußfaden 2 pro Kettfaden 1 eine Masche 7' der Fixierungsfäden 3 zugeordnet sein.

Damit die Kettfäden 1 gegen seitliches Verschieben gesichert sind, ist ein Verbindungsfaden 10 aufgeraschelt, der die Kettfäden 1 einer Kettfadengruppe 9 zusammenhält bzw. gegen seitliches Verschieben festlegt. Dieser Verbindungsfaden 10 kann entweder die Kettfäden 1 einer Kettfadengruppe 9 im Zickzack-Verlauf umschlingen oder aber, wie die Figuren 2 und 3 zeigen, die Fixierungsfäden 3 einer jeden Kettfadengruppe 9. Es ist aber auch möglich, die Kettfäden 1 einer Kettfadengruppe 9 dadurch gegen seitliches Verschieben festzulegen, daß die Fixierungsfäden 3 einer Kettfadengruppe 9 durch Trikotlegung von einem Kettfaden 1 einer Kettfadengruppe 9 zum benachbarten Kettfaden 1 der gleichen Kettfadengruppe 9 wechseln.

Die erfindungsgemäße textile Gitterstruktur kann in bekannter Weise auch mit einer Vlieslage vereinigt sein.

### Bezugszeichenliste:

- 1: Kettfäden
- 2: Schußfäden
- 3: Fixierungsfäden
- 4: Kreuzunssbereich
- 5: lichte Weite
- 6: Gitter
- 7: Masche
- 7': Masche im Bereich der Kreuzung 4
- 8: Länge der Masche 7
- 8': Länge der Masche 7'
- 9: Kettfadengruppe
- 10: Verbindungsfaden
- 11: Schußfadengruppe

## Patentansprüche

1. Textile Gitterstruktur, insbesondere Geogitter, mit geradlinig verlaufenden Kettfäden (1) und im wesentlichen rechtwinklig zu den Kettfäden (1) geradlinig verlaufenden Schußfäden (2), die mit den Kettfäden (1) mittels Fixierungsfäden (3) verbunden sind, die durch Kettwirken aufgebracht sind und deren Maschen die Kettfäden (1) in ganzer Länge und die Schußfäden (2) im Bereich der Kreuzungen (4) umschlingen, wobei die Kettfäden (1) und die Schußfäden (2) einzeln oder in Gruppen in größeren, die lichten Weiten (5) des Gitters (6) ergebenden Abständen angeordnet sind, **dadurch gekennzeichnet, daß** in den Bereichen, in denen die Schußfäden (2) die Kettfäden (1) kreuzen, die Längen der Maschen (7) der Fixierungsfäden (3) deutlich kürzer sind als in den dazwischen liegenden Bereichen der Gitterstruktur.

2. Gitterstruktur nach Anspruch 1, **dadurch gekennzeichnet, daß** die Längen der Maschen (7') der Fixierungsfäden (3) in den Bereichen (4), in denen die Schußfäden (2) die Kettfäden (1) kreuzen, um mindestens 30 % kürzer sind als die Längen der Maschen (7) zwischen den Kreuzungsbereichen (4).

3. Gitterstruktur nach Anspruch 1 oder 2, **dadurch gekennzeichnet, daß** im Kreuzungsbereich die Längen der Maschen (7') der Fixierungsfäden (3) so kurz sind, daß jedem Schußfaden (2) einer Schußfadengruppe (11) eine Masche (7') zugeordnet ist.

4. Gitterstruktur nach einem der Ansprüche 1 bis 3, **dadurch gekennzeichnet, daß** jedem Kettfaden (1) ein Fixierungsfaden (3) zugeordnet ist. der den Kettfaden (1) in Form von Kettmaschen (7,7') umgibt.

5. Gitterstruktur mit aus mindestens zwei eng nebeneinander verlaufenden Kettfäden (1) gebildelen Kettfadengruppen (9) nach Anspruch 1 oder 2, **dadurch gekennzeichnet, daß** die Kettfäden (1) einer Kettfadengruppe (9) mittels eines im Zickzack verlaufenden Verbindungsfadens (10) gegen seitliches Verschieben festgelegt sind.

6. Gitterstruktur nach Anspruch 1 oder 2, **dadurch gekennzeichnet, daß** die jedem Kettfaden (1) zugeordneten Fixierunssfäden (3) einer Kettfadengruppe (9) mittels eines im Zickzack verlaufenden Verbindungsfadens (10) gegen seitliches Verschieben festgelegt sind.

7. Gitterstruktur nach einem der Ansprüche 1 bis 6, **dadurch gekennzeichnet, daß** die aufgewirkten oder aufgeraschelten Fixierungsfäden (3) oder Verbindungsfäden (10) die Kett- und Schußfäden des Gitters mit einer Vlieslage verbinden.

## Claims

1. A textile grid structure, in particular a geogrid, comprising linearly extending warp threads (1) and weft threads (2) which extend linearly substantially at a right angle to the warp threads (1) and which are joined to the warp threads (1) by means of fixing threads (3) which are applied by warp knitting and the meshes of which extend around the warp threads (1) over the entire length and the weft threads (2) in the region of the intersections (4), wherein the warp threads (1) and the weft threads (2) are arranged individually or in groups at relatively large spacings which define the clear widths (5) of the grid (6), **characterised in that** in the regions in which the weft threads (2) cross the warp threads (1) the lengths of the meshes (7) of the fixing threads (3) are markedly shorter than in those regions of the grid structure which are therebetween.

2. A grid structure according to claim 1, **characterised in that** the lengths of the meshes (7') of the fixing threads (3) in the regions (4) in which the weft threads (2) cross the warp threads (1) are at least 30% shorter than the lengths of the meshes (7) between the intersection regions (4).

3. A grid structure according to claim 1 or claim 2, **characterised in that** in the intersection region the lengths of the meshes (7') of the fixing threads (3) are so short that a mesh (7') is associated with each weft thread (2) of a weft thread group (11).

4. A grid structure according to one of claims 1 to 3, **characterised in that** associated with each warp thread (1) is a fixing thread (3) which embraces the warp thread (1) in the form of warp meshes (7, 7').

5. A grid structure with warp thread groups (9) formed from at least two warp threads (1) extending closely adjacent to each other, according to claim 1 or claim 2, **characterised in that** the warp threads (1) of a warp thread group (9) are fixed to prevent lateral displacement by means of a joining thread (10) extending in a zig-zag configuration.

6. A grid structure according to claim 1 or claim 2, **characterised in that** the fixing threads (3) of a warp thread group (9), which are associated with each warp thread (1), are fixed to prevent lateral displacement by means of a joining thread (10) extending in a zig-zag configuration.

7. A grid structure according to one of claims 1 to 6, **characterised in that** the joining threads (10) or fixing threads (3) which are knitted on or applied by Raschel knitting join the warp and weft threads of the grid to a non-woven material layer.

## Revendications

1. Structure en grille textile, notamment géogrille, comportant des fils de chaîne (1) rectilignes et des fils de trame (2) rectilignes sensiblement perpendiculaires aux fils de chaîne (1), reliés aux fils de chaîne (1) par des fils de fixation (3) appliqués par tricotage maille jetée et dont les mailles enserrent les fils de chaîne (1) sur toute leur longueur et les fils de trame (2) au niveau des croisements (4), les fils de chaîne (1) et les fils de trame (2) étant disposés, seuls ou en groupes, selon un intervalle assez grand correspondant aux dimensions des ouvertures (5) de la grille (6), **caractérisée en ce que** la longueur des mailles (7) des fils de fixation (3) est nettement plus faible dans les zones où les fils de trame (2) croisent les fils de chaîne (1) que dans les zones intermédiaires de la structure en grille.

2. Structure en grille selon la revendication 1, **caractérisée en ce que** la longueur des mailles (7') des fils de fixation (3) dans les zones (4) où les fils de trame (2) croisent les fils de chaîne (1) est inférieure d'au moins 30 % à la longueur des mailles (7) situées entre les zones de croisement (4).

3. Structure en grille selon la revendication 1 ou la revendication 2, **caractérisée en ce que** la longueur des mailles (7') des fils de fixation (3) est si faible dans la zone de croisement qu'à chaque fil de trame (2) d'un groupe de fils de trame (11) est associée une maille (7').

4. Structure en grille selon l'une des revendications 1 à 3, **caractérisée en ce qu'**à chaque fil de chaîne (1) est associé un fil de fixation (3) qui entoure le fil de chaîne (1) sous la forme de mailles jetées (7, 7').

5. Structure en grille comportant des groupes de fils de chaîne (9) formés d'au moins deux fils de chaîne (1) juxtaposés selon la revendication 1 ou la revendication 2, **caractérisée en ce que** les fils de chaîne (1) d'un groupe de fils de chaîne (9) sont fixés au moyen d'un fil de liaison (10) en zigzag destiné à éviter un déplacement latéral.

6. Structure en grille selon la revendication 1 ou la revendication 2, **caractérisée en ce que** les fils de fixation (3), associés à chaque fil de chaîne (1), d'un groupe de fils de chaîne (9) sont fixés au moyen d'un fil de liaison (10) en zigzag destiné à éviter un déplacement latéral.

7. Structure en grille selon l'une des revendications 1 à 6, **caractérisée en ce que** les fils de fixation (3) ou les fils de liaison (10) appliqués par tricotage ou technique Rachel relient les fils de chaîne et de trame de la grille à une couche de non-tissé.
